# EUROPÄISCHE PATENTSCHRIFT

(11) **EP 0 192 835 B1**
(45) Veröffentlichungstag und Bekanntmachung des Hinweises auf die Patenterteilung: **26.04.1989**
(21) Anmeldenummer: 85115578.8
(22) Anmeldetag: 07.12.1985
(51) Int. Cl.: D01G 23/06, D01H 5/38

(54) **Vorrichtung zum kontinuierlichen Ermitteln der Masse eines Faserbandes**
Apparatus for the continuous mass control of a fibre ribbon
Dispositif pour la détection continue de la masse d'une bande de fibres

(30) Priorität: 15.02.1985 CH 719/85
(43) Veröffentlichungstag der Anmeldung: 03.09.1986
(73) Patentinhaber: MASCHINENFABRIK RIETER AG, CH-8406 Winterthur (CH)
(72) Erfinder: Oswald, Peter, D-9548 Matzingen (DE); Pietrini, Viktor, D-8371 Wiezikon (DE)

(56) Entgegenhaltungen:
- CH-A- 490 526
- FR-A- 2 031 012
- FR-A- 2 211 549
- GB-A- 957 625
- GB-A- 2 061 338

## Beschreibung

Die Erfindung betrifft eine Vorrichtung zum kontinuierlichen Ermitteln der Masse eines Faserbandes gemäss Oberbegriff des ersten Anspruches.

Aus der deutschen Auslegeschrift Nr. 1265631 ist ein Streckwerk bekannt, bei welchem ein Faserband zwischen einer ortsfesten sowie angetriebenen .und einer dagegen andrückbaren bewegbaren sowie geschleppten Walze geführt wird. Ein Impulsgeber, welcher nicht weiter beschrieben ist, berührt dabei die bewegbare Walze und ruft durch die Bewegungen dieser Walze ein Signal hervor, das einer Steuerung weitergeleitet wird, um damit die Drehzahl der angetriebenen Walze entsprechend zu verändern.

Die Nachteile einer solchen Messung bestehen darin, dass durch die Berührung einerseits eine die Tastfläche des Impulsgebers abnützende Reibung entsteht und andererseits, dass durch zwischen Tastfläche und Walzenoberfläche geratende Fremdkörper Fehlmessungen entstehen können, und zwar hauptsächlich, wenn es sich um schmierende, einen Belag bildende Fremdkörper handelt. Solche Fehlmessungen können über eine längere Zeit unbeobachtet bleiben, was über eine längere Zeit zu unerwünschten Fehlern der Garnnummer führt.

Der vorliegenden Erfindung liegt deshalb die Aufgabe zugrunde, ein von Störungen weitestgehend freies Messen des Bandquerschnittes resp. der Bandmasse zu erhalten. Die Aufgabe wurde durch die im Kennzeichnen des ersten Ans^{p}ru- ches aufgeführten Merkmale gelöst.

Vorteilhafte Ausführungsformen sind in den weiteren Ansprüchen aufgeführt.

Die Erfindung wird im folgenden anhand von lediglich Ausführungswege darstellenden Zeichnungen näher erläutert. Es zeigt :
Fig. 1 Eine Ansicht der erfindungsgemässen Vorrichtung in Richtung I (Fig. 2), halbschematisch dargestellt,
Fig. 2 eine Draufsicht der Vorrichtung von Fig. 1, teilweise dargestellt,
Fig. 3 einen Schnitt durch einen Teil der Vorrichtung von Fig. 1, gemäss den Linien II (Fig. 2).
Fig. 4 eine Variante der Vorrichtung von Fig. 1 in Richtung 111 (Fig. 5) gesehen,
Fig. 5 eine Draufsicht der Vorrichtung von Fig. 4, teilweise dargestellt.

Eine Vorrichtung zum kontinuierlichen Ermitteln der Masse eines Faserbandes 1 umfasst ein Messwalzenpaar, bestehend aus einer angetriebenen Walze 2 und einer von dieser geschleppten, d. h. durch Reibung angetriebenen Walze 3. Solche wie in den Figuren gezeigten Walzen werden als Stufenwalzen bezeichnet und greifen derart ineinander (siehe Fig. 2), dass dabei ein für das Messen des Faserbandquerschnittes resp. der Faserbandmasse abgegrenzter Raum 4 entsteht.

Die angetriebene Walze 2 wird mittels einer damit drehfest verbundenen Welle 5 angetrieben, welche beidseits der Walze 2 in einem Lager 6 respektive 7 je praktisch spielfrei gelagert ist. Die Lager 6 und 7 sind ihrerseits auf einer Grundplatte 8 befestigt.

Die geschleppte Walze 3 ist drehfest mit einer Achse 9 verbunden, welche beidseits der Walze 3 in einem Lager 10 respektive 11 praktisch spielfrei drehbar gelagert ist. Diese geschleppte Walze 3 ist, um den Querschnitt resp. die Masse des sich im genannten Raum 4 befindlichen Faserbandes messen zu können, in den Pfeilrichtungen M bewegbar. Um diese, sich nur um Bruchteile von Millimetern handelnden Bewegungen reibungsfrei zu ermöglichen, sind die beiden Lager 10 und 11 (in Fig. 1 nur Lager 11 sichtbar) je mittels Blattfedern 12 mit einem auf der Grundplatte 8 befestigten Träger 13 (in Fig. 1 ist nur der Träger für das Lager 11 sichtbar) verbunden. Diese als Federbeine angeordneten Blattfedern sind einerseits in der Förderrichtung F (Fig. 1) des Faserbandes 1 auf Knickung und in den genannten Bewegungsrichtungen M auf Biegung beansprucht und sind so zu dimensionieren, dass eine Knickung vermieden wird.

Um den Faserbandquerschnitt ohne Lufteinschluss im Raum 4 messen zu können, muss das Faserband in diesem Raum verdichtet werden. Um diese Verdichtung zu erhalten, wird gegen die Lager 10 und 11 der geschleppten Walze 3 je mittels einer Druckfeder 14 mit einer vorbestimmten Kraft ein Druck ausgeübt, so dass die Walze 3 gegen die Walze 2 gedrückt wird.

Diese Federn 14 sind dabei an einem zum Träger 13 gehörenden Arm 15 (in Fig. 1 nur einer sichtbar) befestigt und drücken gegen eine diesem Arm 15 zugewandte Fläche 16 resp. 17 des Lagers 10 resp. 11.

Durch den im vorgenannten Raume 4 erzeugten Druck entstehen nicht nur Kräfte in der Biegerichtung der Blattfedern 12, d. h. senkrecht zu den Drehachsen der Messwalzen 2 und 3, sondern auch noch parallel zu diesen Drehachsen, d. h. in den in Fig. 2 eingezeichneten Richtungen S und T. Die Kraft in Richtung T wird dabei von der angetriebenen Walze 2 über die Welle 5 auf die Lager 6 und 7 abgegeben, sodass infolge der ortsfesten und nicht elastischen Anordnung dieser Lager sich die angetriebene Walze 2 von der Kraft in Richtung T nicht wegdrücken lässt.

Andererseits ist es bekannt, dass bei Blattfedern das Widerstandsmoment senkrecht zum Widerstandsmoment in Biegerichtung, im Verhältnis sehr viel grösser ist als dasjenige in Biegerichtung, d. h. dass die Blattfedern 12 in der Bewegungsrichtung M nachgeben, in der erwähnten Druckrichtung S jedoch sehr steif sind. Das Abstützen der Lager 10 und 11 auf den Blattfedern 12 hat deshalb den Vorteil, dass sich auch die bewegbare Walze 3 nicht von der Kraft in Richtung S wegdrücken lässt.

Wie in den Figuren 1 und 2 mit punktierter Linie eingezeichnet, kann trotzdem das Lager 10 mit einem Ausleger 101 von der Länge L und der dazugehörige Träger 13 mit einem Ausleger 131 mit gleichweiter Ausladung versehen werden. Dadurch kann eine der beiden für dieses Lager verwendete und mit 121 bezeichnete Blattfeder in einem Bereich vorgesehen werden, in welchem die Kraft in Richtung S im wesentlichen kein Moment auf die bewegbare Walze 3 ausübt. Dabei versteht es sich, dass die Länge L je nach Wahl der Widerstandsmomente der Blattfeder 121 kleiner oder grösser gewählt werden kann.

Zur Messung der Bewegungen in den genannten Richtungen M der geschleppten Walze 3 ist ein Sensor 18 mit seiner Tastfläche 19 (Fig. 3) berührungslos gegenüber einer Umfangsfläche 20 der geschleppten Walze 3 angeordnet und zwar derart, dass die Mitte dieser Tastfläche im wesentlichen in einer gedachten, die Drehachse (nicht gekennzeichnet) der angetriebenen Walze 2 und der geschleppten Walze 3 beinhaltenden Ebene E (Fig. 1 und 3) liegt.

Der Sensor 18, ist beispielsweise ein an sich bekannter Wirbelstromaufnehmer und ist mittels eines Ständers 21 auf der Grundplatte 8 befestigt sowie durch ein Verbindungskabel 22 mit dem dazugehörigen Convertor (nicht gezeigt) verbunden. Der Ständer steht dabei im wesentlichen senkrecht zur Grundplatte 8.

Im Betrieb wird das Faserband 1 durch das durch die Druckfedern 14 verursachte Komprimieren desselben im Raume 4 mittels der angetriebenen Walze 2 in Förderrichtung F fortbewegt, was bei veränderter Faserbandmasse zu Bewegungen der geschleppten Walze 3 in den Richtungen M führt.

Durch diese Bewegungen wird ein zwischen der Tastfläche 19 und der abgetasteten Umfangsfläche 20 der geschleppten Walze bestehender Abstand A in den genannten Bruchteilen eines Millimeters verändert, was vom Sensor 18 festgestellt und als Spannungssignal an den Convertor weitergegeben und anschliessend als Steuersignal ausgewertet wird, um beispielsweise die Drehzahlen von Streckwerkswalzen oder die Drehzahl einer Speisewalze am Eingang einer Karde zu steuern.

Durch das kontaktlose Abtasten der linearen Bewegungen der geschleppten Walze 3 in der genannten Ebene E entsteht der Vorteil, dass Masseveränderungen des Faserverbandes in einer analogen Linearität vom Sensor erfasst werden können.

Um Fehlmessungen durch unterschiedliche Wärmedehnung der verwendeten Elemente weitestgehend zu vermeiden, kann die mit den Figuren 4 und 5 gezeigte Variante verwendet werden. Darin sind Elemente der Figuren 1 bis 3 mit denselben Bezugszeichen versehen.

Das wesentliche Kriterium dieser Variante besteht darin, dass der Sensor 18 auf der gegenüberliegenden Seite, d. h. neben und parallel zur angetriebenen Walze 2 angeordnet ist, was gegenüber der Vorrichtung der Figuren 1 bis 3 folgende Veränderungen notwendig macht :

1. Die angetriebene Walze 2 wird, wie in Fig. 5 gezeigt, sogenannt fliegend gelagert, sodass die Welle 5 auf derselben Seite der Walze 2 mit dem Lager 6 und 7 gelagert ist.
2. Der Sensor 18 wird mittels Ständer 21 auf der, der Welle 5 gegenüber liegenden Seite der angetriebenen Walze 2 angeordnet und zwar in einer günstigen Anordnung derart, dass der Ständer 21 und die Welle 5 hintereinander, in Achsrichtung dieser Welle 5 gesehen, angeordnet sind.

In einer maximalen Anordnung würde sich die entsprechende Symmetrieebene (nicht gekennzeichnet) des Ständers 21 mit einer gedachten, die Drehachse dieser Welle 5 beinhaltenden, senkrecht zur früher erwähnten Ebene E stehenden Ebene D decken.
3. Je nach Dimension des Sensors 18 muss die Breite B (Fig. 5) der Umfangsfläche 20 vergrössert werden, um die Abtastung auf der ganzen Fläche 19 des Sensors 18 zu gewährleisten.

Diese Variante bietet den Vorteil, dass eine zu den Walzen unterschiedliche Wärmedehnung der Grundplatte in der günstigen Anordnung praktisch keinen oder in der maximalen Anordnung keinen Einfluss auf den Abstand A zwischen der Umfangsfläche 20 und der Tastfläche 19 hat. Anstelle von Blattfedern können auch Flachstahlprofile von entsprechender Knickfestigkeit und Elastizität und mit einem genügenden Widerstandsmoment gewählt werden, um der Kraft in Richtung S genügend entgegenzuwirken.

Die eigentliche Dimensionierung der Blattfedern oder Flachstahlprofile ist eine Frage der Konstruktion und muss von Fall zu Fall bestimmt werden.

Zur Führung des Faserbandes 1 in den Raum 4 zwischen den Walzen 2 und 3 wird ein an sich bekannter Trichter 23 verwendet.

## Patentansprüche

1. Vorrichtung zum kontinuierlichen Ermitteln des Querschnittes resp. der Masse eines Faserbandes (1), mit einem Paar gegeneinander pressbaren Messwalzen (2 und 3), wobei eine der Walzen ortsfest und angetrieben und die andere davon im wesentlichen geradlinig wegbewegbar und geschleppt angeordnet ist, sowie mit einem mit einer Tastfläche (19) versehenen Tastorgan (18) zum Messen der Bewegungen der bewegbaren Walze (3), dadurch gekennzeichnet, dass das Tastorgan (18) ein an sich bekanntes berührungsloses Tastorgan ist, dessen Tastfläche (19) sich im wesentlichen in der die beiden Mittelachsen der Walzen (2 und 3) beinhaltenden gedachten Ebene (E) und gegenüber einer Umfangsfläche (20) der bewegbaren Walze (3) liegt.

2. Vorrichtung nach Anspruch 1, dadurch gekennzeichnet, dass das Tastorgan (18) und die bewegbare Walze (3) auf Stützen (12, 21) abgestützt sind, welche im wesentlichen senkrecht zur genannten Ebene (E) und auf einer Grundplatte (8) angeordnet sind, welche auch zur Aufnahme der stationären Messwalze (2) dient.

3. Vorrichtung nach Anspruch 2, dadurch gekennzeichnet, dass das Tastorgan (18) neben der angetrieben Walze (2) angeordnet ist.

4. Vorrichtung nach Anspruch 3, dadurch gekennzeichnet, dass das Tastorgan (18) derart neben der angetriebenen Walze (2) angeordnet ist, dass die Stütze (21) des Tastorganes und die Welle (5) der angetriebenen Walze (2) hintereinander, in Achsrichtung der Welle (5) der angetriebenen Walze (2) gesehen, angeordnet sind.

5. Vorrichtung nach Anspruch 4, dadurch gekennzeichnet, dass die Stütze (21) des Tastorganes (18) und die genannte Welle (5) derart hintereinander angeordnet sind, dass sich die entsprechende Symmetrieebene (nicht gekennzeichnet) der Stütze (21) mit einer gedachten, die Drehachse dieser Welle (5) beinhaltenden, senkrecht zur genannten Ebene (E) stehenden Ebene (D) deckt.

6. Vorrichtung nach Anspruch 2, dadurch gekennzeichnet, dass die Stützen (12) der bewegbaren Walze (3) Blattfedern sind, welche derart mit ihrer Breite parallel zur Mittelachse der Walze (3) angeordnet sind, dass die Bewegungen der bewegbaren Walze (3) reibungsfrei durchführbar sind.

7. Vorrichtung nach Anspruch 2, dadurch gekennzeichnet, dass für das Anpressen der bewegbaren Walze (3) gegen die ortsfeste Walze (2) beidseits der bewegbaren Walze eine Feder (14) derart vorgesehen ist, dass die Kraftübertragung reibungsfrei durchführbar ist.

## Claims

1. Device for continuous determination of the cross-section or mass of a fibre sliver (1) with a pair of measuring rolls (2 and 3) which can be pressed against each other, one of the rolls being stationary and driven and the other being arranged for substantially straight line movement away from the one roll and to be dragged along, and with a sensing member (18) provided with a sensing surface (19) for measuring the movements of the movable roll (3), characterised in that the sensing member (18) is a contactless sensing member as already known, the sensing surface (19) of which lies substantially in the imaginary plane (E) containing both centre axes of the rolls (2 and 3) and facing a peripheral surface (20) of the movable roll (3).

2. Device according to claim 1 characterised in that the sensing member (18) and the movable roll (3) are carried by supports (12, 21) which are substantially normal to the said plane (E) and mounted on a base plate (8) serving to receive the stationnary measuring roll (2).

3. Device according to claim 2 characterised in that the sensing member (18) is arranged near to the driven roll (2).

4. Device according to claim 3 characterised in that the sensing member (18) is so arranged near to the driven roll (2) that the support (21) of the sensing member and the shaft (5) of the driven roll (2) are arranged one behind the other considered in the axial direction of the shaft (5) of the driven roll (2).

5. Device according to claim 4 characterised in that the support (21) of the sensing member (18) and the said shaft (5) are so arranged on behind the other that the corresponding plane of symmetry (not shown) of the support (21) coincides with an imaginary plane (D) at right angles to the said plane (E) and containing the axis of rotation of this shaft (5).

6. Device according to claim 2 characterised in that the supports (12) of the movable roll (3) are leaf springs so arranged with their width parallel to the centre axis of the roll (3) that the movements of the movable roll (3) can be performed without friction.

7. Device according to claim 2 characterised in that, to press the movable roll (3) against the stationary roll (2), a spring (14) is provided on each side of the movable roll in such manner that transmission of force is carried out without friction.

## Revendications

1. Dispositif pour déterminer continuellement la section respectivement la masse d'un ruban de fibres (1) avec une paire de rouleaux de mesure (2 et 3) pouvant être pressés l'un contre l'autre, dont un des rouleaux est commandeur à lieu fixe et l'autre est commandé, mobile d'une manière essentiellement rectiligne par rapport à l'autre, ainsi qu'avec un organe tâteur (18), pourvu d'une surface. de palpage (19), servant à mesurer les mouvements du rouleau mobile (3), caractérisé par le fait que l'organe tâteur (18) est un organe tâtant sans contact et connu en soi, dont la surface de palpage (19) est située essentiellement dans le plan imaginaire (E) comprenant les axes médians des deux rouleaux (2 et 3) et faisant face à la surface périphérique (20) du rouleau mobile (3).

2. Dispositif selon revendication 1, caractérisé par le fait que l'organe tâteur (18) et le rouleau mobile (3) s'appuient sur des supports (12,21) qui sont essentiellement perpendiculaires au plan cité (E) et disposés sur une plaque de base (8) qui sert également à la réception du rouleau de mesure stationnaire (2).

3. Dispositif selon revendication 2, caractérisé par le fait que l'organe tâteur (19) est disposé à côté du rouleau commandeur (2).

4. Dispositif selon revendication 3, caractérisé par le fait que l'organe tâteur (18) est disposé à côté du rouleau commandeur (2) de telle sorte que le support (21) de l'organe tâteur et l'arbre (5) du rouleau commandeur (2) sont disposés l'un derrière l'autre, vu dans le sens axial de l'arbre (5) du rouleau commandeur (2).

5. Dispositif selon revendication 4, caractérisé par le fait que le support (21) de l'organe tâteur (18) et l'arbre cité (5) sont disposés l'un derrière l'autre de telle sorte que le plan de symétrie (non montré) correspondant du support (21) vient recouvrir un plan imaginaire (D) se tenant perpendiculaire au plan (E) cité auparavant et comprenant l'axe de rotation de cet arbre (5).

6. Dispositif selon revendication 2, caractérisé par le fait que les supports (12) du rouleau mobile (3) sont des ressorts à lame qui sont disposés avec leur largeur d'une manière parallèle à l'axe médian du rouleau (3), de sorte que les mouvements du rouleau mobile (3) sont réalisés sans frottement.

7. Dispositif selon revendication 2, caractérisé par le fait que, pour presser le rouleau mobile (3) contre le rouleau à lieu fixe (2), un ressort (14) est prévu de chaque côté du rouleau mobile de telle sorte que la transmission de force est réalisable sans frottement.
